# EUROPÄISCHE PATENTSCHRIFT

(11) **EP 2 741 969 B1**
(45) Veröffentlichungstag und Bekanntmachung des Hinweises auf die Patenterteilung: **10.06.2015**
(21) Anmeldenummer: 12738049.1
(22) Anmeldetag: 19.06.2012
(51) Int. Cl.: B65D 47/24, B65D 47/38, B65D 5/74, B65D 75/58

(54) **SCHRAUBVERSCHLUSS MIT EINER SCHNEIDEHÜLSE**
SCREW CAP WITH A CUTTING SLEEVE
FERMETURE A VIS COMPORTANT UNE DOUILLE COUPANTE

(30) Priorität: 12.08.2011 DE 102011080920
(43) Veröffentlichungstag der Anmeldung: 18.06.2014
(73) Patentinhaber: Robert Bosch GmbH, 70442 Stuttgart (DE)
(72) Erfinder: BARRON, Dan, 8200 Schaffhausen (CH)
(86) Internationale Anmeldenummer: PCT/EP2012/061656
(87) Internationale Veröffentlichungsnummer: WO 2013/023814

(56) Entgegenhaltungen:
- WO-A1-85/03062
- DE-A1-102004 040 928
- US-A1- 2003 146 247
- US-A1- 2011 108 572

## Beschreibung

Die vorliegende Erfindung betrifft einen Schraubverschluss, umfassend einen Unterteil mit einem zylindrischen Rohrabschnitt mit Gewinde und einem endständigen Flansch zur Befestigung auf einem geschlossenen Behälter aus Folienmaterial, und einer mit dem Gewinde des Unterteiles schraubverbundene Schneidehülse.

Schraubverschlüsse der eingangs genannten Art sind bereits seit Ende der 80er Jahre bekannt. Ein solcher Verschluss zeigt beispielsweise die EP 0328652 A. Weiterentwicklungen davon zeigen beispielsweise die US 5147070, die WO 99/62776, die WO 2004/083055 und viele weitere. Bei Verschlüssen dieser Art wird die Schneidehülse von Mitnehmern getrieben, die an der Unterseite der Deckfläche der Schraubkappe angebracht sind. Schraubt man diese Schraubkappe auf, so wird gleichzeitig die Schneidehülse in eine gleichsinnige Drehbewegung mit entgegengesetzter achsialer Verschiebung bewegt. Hierbei schneidet die Schneidehülse den geschlossenen Behälter auf, wobei eine kombinierte Perforation und Schneidwirkung einsetzt.

Verschlüsse dieser Art haben sich auf dem Markt durchgesetzt und sind heute auf geschlossenen Behältnissen aus Folienmaterial nicht mehr wegzudenken. Diese Behältnisse waren bisher im wesentlichen aus laminiertem Folienmaterial gefertigt, die aus einer Kombination aus Kunststofffolien, Kartonlagen, einer Aluminiumsperrschicht und einer inneren versiegelnden Schicht aus Kunststofffolie bestehen. Behältnisse aus solchem mehrschichtigem Folienmaterial sind relativ druckfest und wurden bisher zur Hauptsache auf dem Getränkemarkt eingesetzt.

Erst in neuerer Zeit werden Behältnisse aus reinem Kunststofffolienmaterial gefertigt, die wesentlich flexibler sind und entsprechend druckempfindlich. Daher lassen sich in solchen Behältnissen nun nicht nur Getränke verpacken, sondern auch hochviskose Flüssigkeiten, thixotrope Flüssigkeiten oder rieselfähige Feststoffe. Solche Inhalte lassen sich zwar dosiert abgeben, indem man bei offenem Verschluss auf das Behältniss einen Druck ausübt und damit das Innenraumvolumen reduziert. Eine kontrollierte dosierte Abgabe lässt sich aber nur schwer erreichen. Insbesondere wenn dass Behältniss noch praktisch vollständig voll ist, muss man dieses anheben und dabei wird automatisch je nach Gewicht des gefüllten Behälters ein mehr oder weniger starker Druck auf diesen ausgeübt. Da bei den bisher bekannten Schraubverschlüssen mit Schneidehülse die Schraubkappe vollständig abgeschraubt wird, ist der volle Durchgang der Schneidehülse offen und die Gefahr, dass dabei die Flüssigkeit allein schon beim Anheben des Behältnisses überschwappt, ist enorm gross.

Auf dem Markt sind auch eine Vielzahl von unterschiedlichsten Formen von Dosierverschlüssen vorhanden, die eine Dosieröffnung aufweisen, bei denen die Dosieröffnung entsprechend mehr oder weniger stark geöffnet beziehungsweise verschlossen werden kann oder aber bei denen der Zugang zur Dosieröffnung beispielsweise mit einem Ventilkolben mehr oder weniger geöffnet werden kann.

Aus der DE-A-102004040928 ist bereits ein Verschluss gemäß dem Oberbegriff des Anspruchs 1 für einen Behälter bekannt. In einem Hohlstutzen liegt eine Kappe mit einer Buchse ein, an deren Oberseite ein den Stutzen überragender Kopf angeformt ist. Die zylindrische Außenseite der Buchse liegt an der zylindrischen Innenseite des Hohlstutzens an, sodass die Kappe im Stutzen drehverstellbar ist.

Schraubverschlüsse der eingangs genannten Art, die eine Schneidehülse aufweisen mit denen der Behälter auf dem der Schraubverschluss angebracht ist, aufgeschnitten und damit geöffnet werden kann, sind bisher, mit Dosierverschluss versehen, nicht bekannt. Es ist nunmehr die Aufgabe der vorliegenden Erfindung hier Abhilfe zu schaffen.

Diese Aufgabe löst ein Schraubverschluss der eingangs genannten Art, bei dem die Schneidehülse den Unterteil überragt und in diesem überragenden Bereich eine seitliche Dosieröffnung, sowie ein Innengewinde in dem ein die seitliche Dosieröffnung schliessender und öffnender Ventilkolben vorhanden ist, der in dem Bereich unterhalb der seitlichen Dosieröffnung dichtend in die Schneidhülse eingreift.

Ein derartiger Schraubverschluss wird bevorzugterweise so ausgestaltet, dass die Schneidehülse unterhalb der seitlichen Dosieröffnung doppelwandig gestaltet ist mit einer gewindefreien inneren Mantelwand mit einer endständigen Schneidkante und einer äusseren Mantelwand mit Innengewinde, welche mit dem Gewinde am Unterteil kämmt, und dass die äussere Mantelwand in achsialer Richtung kürzer ist als die Höhe des zylindrischen Rohrabschnittes des Unterteiles. Hierdurch lässt sich nun die Schneidehülse von aussen fassen und von Hand unabhängig von der Schraubbewegung einer Schraubkappe betätigen. Während man somit hierdurch den Behälter aufschneiden kann während gleichzeitig der Verschluss noch geschlossen ist, besteht auch nicht die Gefahr während dieser Öffnung bereits Flüssigkeit aus dem Behälter hinauszuquetschen.

Weitere vorteilhafte Ausgestaltungsformen des Erfindungsgegenstandes gehen aus den weiteren abhängigen Patentansprüchen hervor und deren Bedeutung und Wirkungsweise wird in der Beschreibung mit Bezug auf die anliegende Zeichnung erläutert.

In der Zeichnung ist ein bevorzugtes Ausführungsbeispiel des Erfindungsgegenstandes dargestellt. Es zeigt:
- Figur 1: den erfindungsgemässen Schraubverschluss in perspektivischer Ansicht vor dessen Erstgebrauch.
- Figur 2: zeigt denselben Schraubverschluss in einer perspektivischen Explosionszeichnung, während
- Figur 3: den Verschluss gemäss Figur 1 in einem diametralen Vertikalschnitt zeigt nach der Betätigung der Schneidehülse in einem geschlossenen Zustand und
- Figur 4: dieselbe Ansicht des Verschlusses in der maximal geöffneten Position.

Der selbstöffnende Schraubverschluss ist gesamthaft mit 1 bezeichnet. Allerdings könnte man denselben Verschluss ebenso gut als Dosierverschluss bezeichnen, da es sich hierbei um die Kombination eines selbstöffnenden Schraubverschlusses und eines Dosierverschlusses handelt. Der erfindungsgemässe Schraubverschluss besteht aus vier Bauteilen, nämlich einem Unterteil 2, einer Schneidehülse 3, einem Distanzhaltemittel 4 und einem Ventilkolben 5, der im obersten Bereich als Drehgriff gestaltet ist, wobei im zusammengebauten Zustand nur dieser Teil des Ventilkolbens sichtbar ist. Der hier interessierende Schraubverschluss wird, wie bereits eingangs erwähnt, auf einem aus Folie gefertigten geschlossenen Behälter befestigt. Hierzu weist der Unterteil 2 einen radial nach aussen vorstehenden, umlaufenden Flansch 21 auf. Die Schneidehülse 3 besitzt eine seitliche Dosieröffnung 31, die hier relativ gross als quadratisches Fenster realisiert ist. Vor der Erstbenutzung ist das Distanzhaltemittel 4 noch vorhanden, welches entweder als Distanzring oder als Garantieband 40 realisiert sein kann. Vom Ventilkolben ist hier einerseits die endständige Deckfläche 52 und andererseits die umlaufende, die Schneidehülse im oberen Bereich übergreifende Schürze 53 erkennbar, die als Grifffläche dient und entsprechend mit einer Rippung 54 versehen ist.

Nachfolgend werden nun die einzelnen Teile dieses Schraubverschlusses mit Bezug auf die Figur 2 im Detail beschrieben.

Der Unterteil 2 besteht aus einem Rohrabschnitt 20 an dem unten endständig ein radial nach aussen gerichteter Flansch 21 angeformt ist. Auf der Aussenseite des Rohrabschnittes 20 ist ein Aussengewinde 22 angebracht. Der Unterteil 2 kann auf den geschlossenen Behälter aufgeklebt oder aufgeschweisst sein. Insbesondere wenn es sich beim geschlossenen Behälter um einen Schlauchbeutel aus Kunststofffolie handelt, wird man bevorzugterweise den Unterteil 2 auf diesen Schlauchbeutel aufschweissen. Dies erfolgt üblicherweise mit einer Ultraschallschweissung. Über den Rohrabschnitt 20 des Unterteiles 2 kann nun ein Distanzmittel 4 geschoben werden, welches ungefähr den Abstand zwischen dem Flansch 21 und dem Aussengewinde 22 überbrückt. Im hier dargestellten Beispiel ist das Distanzhaltemittel 4 ein Distanzring der unter leichter Dehnung über das Aussengewinde hinweg geschoben werden kann. Vor der Erstöffnung muss dieser Distanzring 40 entfernt werden. Hierzu ist eine Reisslasche 41 angeformt.

Als nächstes schraubt man nun die Schneidehülse 3 auf. Die Schneidehülse 3 besteht aus einem beidseitig offenen Zylinder 30 mit einer seitlichen Dosieröffnung 31. Der Bereich oberhalb der Dosieröffnung 31 wird hier als Ventilzylinderbereich bezeichnet. Unterhalb der Dosieröffnung 31 ist die Schneidehülse 3 doppelwandig. Dieser doppelwandige Bereich ist mit 33 bezeichnet. Die innere Mantelwand, die hier nicht ersichtlich ist, stellt die lineare Fortsetzung des Ventilzylinderbereiches dar. Diese innere Mantelwand 35 weist am unteren Ende Schneidemittel 38 auf, mittels denen der geschlossene Behälter, auf dem der Verschluss angebracht ist, aufgeschnitten werden kann. Vor der Erstbenutzung des Schraubverschlusses liegen diese Schneidemittel 38 vollständig im Bereich des Rohrabschnittes 20 des Unterteiles 2. In der Figur 2 ist vom doppelwandigen Bereich 33 insbesondere die äussere Mantelwand 34 erkennbar. Diese äussere Mantelwand 34 läuft konzentrisch um die innere Mantelwand 35. Die äussere Mantelwand 34 besitzt ein in dieser Figur nicht erkennbares Innengewinde 36, welches passend zum Aussengewinde 22 des Unterteiles 2 ist. Der Distanzring 40 stellt sicher, dass vor der Erstbenützung die Schneidemittel 38 nicht unbeabsichtigt mit dem Behälter in Kontakt kommen können. Erst wenn dieser Distanzring 40 entfernt worden ist, lässt sich die Schneidehülse 3 schraubbeweglich abwärts bewegen und damit den noch geschlossenen Behälter öffnen. Hierzu dreht man die Schneidehülse 3 im Uhrzeigersinn abwärts. Der doppelwandige Bereich dient hierbei als Grifffläche.

In der Figur 2 ebenfalls nicht ersichtlich ist das Innengewinde im Ventilzylinderbereich.

Der Ventilkolben 5 ist als Hohlzylinder 55 gestaltet und weist an seinem oberen Ende ein Aussengewinde 56 auf, welches mit dem Innengewinde 39 der Schneidhülse zusammenpasst. Der Hohlzylinder 55 des Ventilkolbens 5 besitzt eine umlaufende Anschlaglippe 51 die sicherstellt, dass der Ventilkolben 5 nicht vollständig aus der Schneidehülse 3 hinausgeschraubt werden kann. In der maximal offenen Position schlägt diese umlaufende Anschlaglippe 51 an der oberen Kante der seitlichen Dosieröffnung an. Zudem kann auf derselben Höhe in der Schneidehülse 3 eine umlaufende Nut vorhanden sein, in der die Anschlaglippe in der obersten Position einrastet.

Mit Verweis auf die Figuren 3 und 4 wird nun nochmals die Funktion des erfindungsgemässen Schraubverschlusses erläutert. Nachdem nun der Schraubverschluss in der Reihenfolge wie in der Explosionszeichnung nach Figur 2 zusammengesetzt worden ist, wird der zusammengebaute Schraubverschluss auf der Folie eines Schlauchbeutels mittels einer Sonotrode die auf den Flansch 21 aufliegt, aufgeschweisst. Vor der Erstöffnung wird dann das Distanzhaltemittel 4 entfernt und der Benutzer ergreift die äussere Mantelwand 34 und schraubt nun die Schneidehülse 3 abwärts bis die äussere Mantelwand 34 auf dem Flansch 21 aufliegt. Hierbei schraubt sich das Schneidemittel 38 abwärts, durchstösst die Folie des Behälters und schneidet diese Folie bis auf einen Restbereich zu einer Rondelle aus, die dabei gleichzeitig zur Seite verdrängt wird. Unterhalb des Gewindes kann ein nockenartig, nach aussen vorstehendes Arretiermittel 23 vorgesehen sein. Gleichzeitig kann zusätzlich am unteren Rand der äusseren Mantelwand 34 eine nach innen ragende Haltenase 34' angeformt sein, die unter diesem nockenartigen Arretiermittel 23 einrastet und damit nachdem Erstgebrauch diese Relativposition der Schneidehülse 3 relativ zum Unterteil 2 sichert. Diese in der Figur 3 dargestellte Position bildet nun die geschlossene Gebrauchsposition. Hierbei ragt nun der Hohlzylinder 55 des Ventilkolbens 5 in den Bereich des beidseitigen offen Zylinders 30 unterhalb der Dosieröffnung 31 hinein. Eine umlaufende Dichtwulst 37 drückt dabei dichtend auf den untersten Bereich des Hohlzylinders 55.

Der Benutzer kann nun die Grifffläche der Schütze 53 fassen und den Ventilkolben 5 nach oben drehen. Hierbei läuft das Aussengewinde 56 am Hohlzylinder 55 im Innengewinde 39 der Schneidehülse 3 oberhalb der Dosieröffnung 31. Unterhalb von diesem Innengewinde 39, aber oberhalb der Dosieröffnung 31, ist an der Schneidehülse 3 ein nach innen gerichteter umlaufender Dichtwulst 60 angebracht. Der Ventilkolben 5 lässt sich soweit nach oben drehen, bis die umlaufende Anschlaglippe 51 an der Oberkante der Dosieröffnung 31 zum anliegen kommt. Im hier dargestellten Beispiel ist auch der Dosieröffnung 31 diametral gegenüberliegend eine geschlossene Ausformung 61 vorgesehen. Diese geschlossene Ausformung 61 wird gebildet durch die in achsialer Richtung verlängerte äussere Mantelwand 34 an der auf der Höhe der Oberkante der Dosieröffnung 31 eine nach innen gerichtete Schulter 62 die Verbindung dieser äusseren Mantelwand mit dem oberen Bereich des beidseitig offenen Zylinders 30 hergestellt ist.

Statt der geschlossenen Ausformung 61 kann die äussere Mantelwand 34 auch generell und umlaufend hochgezogen sein bis zur genannten Schulter 62, die auf der Höhe der Oberkante der Dosieröffnung verläuft. Dies ist jedoch nicht geeignet, da in diesem Falle beim Verschliessen ein Restvolumen unterhalb dieser Schulter 62 bestehen würde aus dem eine doch noch erhebliche Restmenge nach dem Verschliessen nachströmen würde. Bei der hier gewählten geschlossenen Ausformung 61 kann ein solches Nachströmen nicht stattfinden. Auch Spritzgusstechnisch lässt sich die hier gezeigte bevorzugte Ausführungsform mit der Dosieröffnung 31 diametral gegenüberliegenden geschlossenen Ausführung 61 mit einem einzigen seitlichen Schieber realisieren.

## Patentansprüche

1. Schraubverschluss (1), umfassend einen Unterteil (2) mit einem zylindrischen Rohrabschnitt (20) mit Gewinde (22) und einem endständigen Flansch (21) zur Befestigung auf einem geschlossenen Behälter aus Folienmaterial, und einer mit dem Gewinde (22) des Unterteiles (2) schraubverbundene Schneidehülse (3), **dadurch gekennzeichnet, dass** die Schneidhülse (3) den Unterteil (2) überragt und in diesem überragenden Bereich eine seitliche Dosieröffnung (31), sowie ein Innengewinde (39) in dem ein die seitliche Dosieröffnung (31) schliessender und öffnender Ventilkolben (5) vorhanden ist, der in dem Bereich unterhalb der seitlichen Dosieröffnung (31) dichtend in die Schneidehülse (3) eingreift.

2. Schraubverschluss (1) nach Anspruch 1, **dadurch gekennzeichnet, dass** die Schneidehülse (3) unterhalb der seitlichen Dosieröffnung (31) doppelwandig (33) gestaltet ist, mit einer gewindefreien inneren Mantelwand (35) mit einer endständigen Schneidkante als Schneidemittel (38) und einer äusseren Mantelwand (34) mit dem Innengewinde (36), welches mit dem Gewinde (22) am Unterteil (2) kämmt, und dass die äussere Mantelwand (34) in achsialer Richtung kürzer ist als die Höhe des zylindrischen Rohrabschnittes (20) des Unterteiles (2).

3. Schraubverschluss (1) nach Anspruch 2, **dadurch gekennzeichnet, dass** vor der Erstbenutzung zwischen dem Flansch (21) des Unterteils (2) und dem unteren Rand der äusseren Mantelwand (34) des doppelwandigen Bereiches (33) der Schneidhülse (3) ein Distanzhaltemittel (4) angebracht ist.

4. Schraubverschluss (1) nach Anspruch 3, **dadurch gekennzeichnet, dass** das Distanzhaltemittel (4) ein offener oder geschlossener am Unterteil (2) anliegender Distanzring (40) ist.

5. Schraubverschluss (1) nach Anspruch 3, **dadurch gekennzeichnet, dass** das Distanzhaltemittel (4) ein Garantieband(40) ist, welches über Sollbruchstellenbrücken mit der äusseren Mantelwand (34) des doppelwandigen Bereiches (33) der Schneidhülse (3) verbunden ist.

6. Schraubverschluss (1) nach Anspruch 1, **dadurch gekennzeichnet, dass** der Ventilkolben (5) ein Hohlzylinder (55) ist, der mit einer endständigen Deckfläche (52) abgeschlossen ist und mit einer umlaufenden, als Grifffläche dienenden Schürze (53) versehen ist.

7. Schraubverschluss (1) nach Anspruch 1, **dadurch gekennzeichnet, dass** am Ventilkolben (5) Anschlagmittel (51) angeformt sind, die den Öffnungsbereich des Ventilkolbens (5) begrenzen.

8. Schraubverschluss (1) nach Anspruch 1, **dadurch gekennzeichnet, dass** in der Schneidehülse (3) mindestens annähernd auf der Höhe der Unterkante der Dosieröffnung (31) eine umlaufende Dichtwulst (37) vorhanden ist.

9. Schraubverschluss (1) nach Anspruch 1, **dadurch gekennzeichnet, dass** an der Unterkante der äusseren Mantelwand (34) der Schneidehülse (3) radial nach innen gerichtete Widerhaken (34') angeformt sind, die im montierten Zustand nach der Erstöffnung direkt oder mittelbar am Unterteil (2) einzuhaken vermögen.

10. Schraubverschluss (1) nach Anspruch 6, **dadurch gekennzeichnet, dass** der Hohlzylinder (55) des Ventilkolbens (5) ein Aussengewinde (56) aufweist, das mit einem Innengewinde der Schneidehülse (36) kämmt.

11. Schraubverschluss (1) nach Anspruch 1, **dadurch gekennzeichnet, dass** an der Unterkante des Ventilkolbens (5) eine umlaufende Dichtlippe oder Dichtwulst angeformt ist.

12. Schraubverschluss (1) nach Anspruch 7, **dadurch gekennzeichnet, dass** eine Anschlaglippe (51) als Anschlagmittel so angeordnet ist, dass bei der obersten Position des Ventilkolbens (5) diese Anschlaglippe (51) an der inneren Oberkante der Dosieröffnung (31) anschlägt.

13. Schraubverschluss (1) nach Anspruch 1, **dadurch gekennzeichnet, dass** an der Schneidehülse (3) eine der Dosieröffnung (31) diametral gegenüberliegende, geschlossene Ausformung (61) angeformt ist, welche in Form und Grösse der Dosieröffnung (31) entspricht.

14. Schraubverschluss (1) nach den Ansprüchen 12 und 13, **dadurch gekennzeichnet, dass** am Ventilkolben (5) zwei einander diametral gegenüberliegende Anschlagmittel (51) vorhanden sind und das eine Anschlagmittel (51) an der oberen Innenkante der seitlichen Dosieröffnung (31) und das andere Anschlagmittel auf der oberen Innenkante der Ausformung (61) in der obersten Öffnungsposition zum anliegen kommt.

## Claims

1. Screw cap (1) comprising a bottom part (2) having a cylindrical tubular portion (20) with a thread (22) and a terminal flange (21) for fastening on a closed container made of film material, and having a cutting sleeve (3) screw-connected to the thread (22) of the bottom part (2), **characterized in that** the cutting sleeve (3) projects beyond the bottom part (2) and has in this projecting region a lateral metering opening (31), and also an internal thread (39) in which a valve piston (5) that opens and closes the lateral metering opening (31) is provided, said valve piston (5) engaging in the cutting sleeve (3) in a sealing manner in the region beneath the lateral metering opening (31).

2. Screw cap (1) according to Claim 1, **characterized in that** the cutting sleeve (3) is formed in a double-walled manner (33) beneath the lateral metering opening (31), with a thread-free internal lateral wall (35) having a terminal cutting edge as cutting means (38) and with an external lateral wall (34) having the internal thread (36), which meshes with the thread (22) on the bottom part (2), and **in that** the external lateral wall (34) is shorter in the axial direction than the height of the cylindrical tubular portion (20) of the bottom part (2).

3. Screw cap (1) according to Claim 2, **characterized in that**, prior to first use, a spacer (4) is fitted between the flange (21) of the bottom part (2) and the lower rim of the external lateral wall (34) of the double-walled region (33) of the cutting sleeve (3).

4. Screw cap (1) according to Claim 3, **characterized in that** the spacer (4) is an open or closed spacer ring (40) resting against the bottom part (2).

5. Screw cap (1) according to Claim 3, **characterized in that** the spacer (4) is a tamperproof strip (40) which is connected to the external lateral wall (34) of the double-walled region (33) of the cutting sleeve (3) via predetermined-breaking-point bridges.

6. Screw cap (1) according to Claim 1, **characterized in that** the valve piston (5) is a hollow cylinder (55) which is closed off by a terminal top surface (52) and is provided with an encircling skirt (53) that serves as a gripping surface.

7. Screw cap (1) according to Claim 1, **characterized in that** stop means (51) which bound the opening region of the valve piston (5) are integrally formed on the valve piston (5).

8. Screw cap (1) according to Claim 1, **characterized in that** an encircling sealing bead (37) is provided in the cutting sleeve (3) at least approximately at the level of the lower edge of the metering opening (31).

9. Screw cap (1) according to Claim 1, **characterized in that** barbs (34')which are directed radially towards the inside are integrally formed on the lower edge of the external lateral wall (34) of the cutting sleeve (3), said barbs (34') being able to hook directly or indirectly into the bottom part (2) in the mounted state after first opening.

10. Screw cap (1) according to Claim 6, **characterized in that** the hollow cylinder (55) of the valve piston (5) has an external thread (56) which meshes with an internal thread of the cutting sleeve (36).

11. Screw cap (1) according to Claim 1, **characterized in that** an encircling sealing lip or sealing bead is integrally formed on the lower edge of the valve piston (5).

12. Screw cap (1) according to Claim 7, **characterized in that** a stop lip (51) is arranged as the stop means such that, in the topmost position of the valve piston (5), this stop lip (51) butts against the inner upper edge of the metering opening (31).

13. Screw cap (1) according to Claim 1, **characterized in that** a closed formation (61) that is diametrically opposite the metering opening (31) is integrally formed on the cutting sleeve (3), said formation (61) corresponding to the metering opening (31) in terms of shape and size.

14. Screw cap (1) according to Claims 12 and 13, **characterized in that** two diametrically opposite stop means (51) are provided on the valve piston (5), and one stop means (51) comes to rest against the upper inner edge of the lateral metering opening (31) and the other stop means comes to rest against the upper inner edge of the formation (61) in the topmost opening position.

## Revendications

1. Fermeture à vis (1), comprenant une partie inférieure (2) avec une portion tubulaire cylindrique (20) avec un filetage (22) et une bride terminale (21) pour la fixation sur un récipient fermé en matériau en feuille, et une douille coupante (3) connectée par vissage au filetage (22) de la partie inférieure (2), **caractérisée en ce que** la douille coupante (3) fait saillie au-delà de la partie inférieure (2) et dans cette région en saillie est prévue une ouverture de dosage latérale (31), ainsi qu'un filetage interne (39) dans lequel est prévu un piston de soupape (5) fermant et ouvrant l'ouverture de dosage latérale (31), lequel s'engage hermétiquement dans la douille coupante (3) dans la région en dessous de l'ouverture de dosage latérale (31).

2. Fermeture à vis (1) selon la revendication 1, **caractérisée en ce que** la douille coupante (3) est configurée avec une double paroi (33) sous l'ouverture de dosage latérale (31), avec une paroi d'enveloppe intérieure sans filetage (35) avec une arête de coupe terminale en tant que moyen de coupe (38) et une paroi d'enveloppe extérieure (34) avec le filetage interne (36), qui s'engrène avec le filetage (22) au niveau de la partie inférieure (2), et **en ce que** la paroi d'enveloppe extérieure (34) est plus courte dans la direction axiale que la hauteur de la portion tubulaire cylindrique (20) de la partie inférieure (2).

3. Fermeture à vis (1) selon la revendication 2, **caractérisée en ce qu'**avant la première utilisation entre la bride (21) de la partie inférieure (2) et le bord inférieur de la paroi d'enveloppe extérieure (34) de la région à double paroi (33) de la douille coupante (3) est monté un moyen d'espacement (4).

4. Fermeture à vis (1) selon la revendication 3, **caractérisée en ce que** le moyen d'espacement (4) est une bague d'espacement (40) ouverte ou fermée s'appliquant contre la partie inférieure (2).

5. Fermeture à vis (1) selon la revendication 3, **caractérisée en ce que** le moyen d'espacement (4) est une bande de garantie (40) qui est connectée par le biais de ponts destinés à la rupture à la paroi d'enveloppe extérieure (34) de la région à double paroi (33) de la douille coupante (3).

6. Fermeture à vis (1) selon la revendication 1, **caractérisée en ce que** le piston de soupape (5) est un cylindre creux (55) qui est terminé avec une surface de recouvrement terminale (52) et qui est pourvu d'une jupe périphérique (53) servant de surface de préhension.

7. Fermeture à vis (1) selon la revendication 1, **caractérisée en ce que** des moyens de butée (51) sont formés sur le piston de soupape (5), lesquels limitent la région d'ouverture du piston de soupape (5).

8. Fermeture à vis (1) selon la revendication 1, **caractérisée en ce qu'**un bourrelet d'étanchéité périphérique (37) est prévu dans la douille coupante (3) au moins approximativement à la hauteur de l'arête inférieure de l'ouverture de dosage (31).

9. Fermeture à vis (1) selon la revendication 1, **caractérisée en ce que** des barbes (34') orientées radialement vers l'intérieur sont formées sur l'arête inférieure de la paroi d'enveloppe extérieure (34) de la douille coupante (3), lesquelles permettent un accrochage direct ou indirect à la partie inférieure (2) dans l'état monté après la première ouverture.

10. Fermeture à vis (1) selon la revendication 6, **caractérisée en ce que** le cylindre creux (55) du piston de soupape (5) présente un filetage externe (56) qui s'engrène avec un filetage interne de la douille coupante (36).

11. Fermeture à vis (1) selon la revendication 1, **caractérisée en ce qu'**une lèvre d'étanchéité périphérique ou un bourrelet d'étanchéité périphérique sont formés sur l'arête inférieure du piston de soupape (5).

12. Fermeture à vis (1) selon la revendication 7, **caractérisée en ce qu'**une lèvre de butée (51) est disposée en tant que moyen de butée de telle sorte que dans la position la plus supérieure du piston de soupape (5), cette lèvre de butée (51) bute contre l'arête supérieure interne de l'ouverture de dosage (31).

13. Fermeture à vis (1) selon la revendication 1, **caractérisée en ce qu'**une formation (61) fermée, diamétralement opposée à l'ouverture de dosage (31), est formée sur la douille coupante (3), laquelle correspond de par sa forme et sa taille à l'ouverture de dosage (31).

14. Fermeture à vis (1) selon les revendications 12 et 13, **caractérisée en ce que** deux moyens de butée diamétralement opposés l'un à l'autre (51) sont prévus sur le piston de soupape (5), et l'un des moyens de butée (51) vient s'appliquer contre l'arête interne supérieure de l'ouverture de dosage latérale (31) et l'autre moyen de butée vient s'appliquer sur l'arête interne supérieure de la formation (61) dans la position d'ouverture la plus supérieure.
